# EUROPÄISCHE PATENTSCHRIFT

(11) **EP 3 074 583 B1**
(45) Veröffentlichungstag und Bekanntmachung des Hinweises auf die Patenterteilung: **21.02.2018**
(21) Anmeldenummer: 14827411.1
(22) Anmeldetag: 28.11.2014
(51) Int. Cl.: E05F 15/41, E05F 15/668

(54) **VERFAHREN ZUM BETREIBEN EINES INDUSTRIETORES MIT KRAFTERKENNUNGSEINRICHTUNG**
METHOD FOR OPERATING AN INDUSTRIAL DOOR WITH A FORCE DETECTION DEVICE
PROCÉDÉ D'ENTRAINEMENT DE PORTE INDUSTRIELLE AVEC DISPOSITIF DE DÉTECTION DE FORCE

(30) Priorität: 29.11.2013 DE 102013017987
(43) Veröffentlichungstag der Anmeldung: 05.10.2016
(73) Patentinhaber: Chamberlain GmbH, 66793 Saarwellingen (DE)
(72) Erfinder: MENKE, Peter, 48727 Billerbeck (DE)
(74) Vertreter: Schulte & Schulte
(86) Internationale Anmeldenummer: PCT/DE2014/100419
(87) Internationale Veröffentlichungsnummer: WO 2015/078453

(56) Entgegenhaltungen:
- EP-A1- 1 447 518
- EP-A2- 1 304 442
- EP-A2- 1 321 619
- US-A- 5 278 480

## Beschreibung

Die Erfindung betrifft ein Verfahren zum Betreiben eines Industrietores mit Hilfe einer Torsteuerung, der ein das Industrietor mit messbarer Kraft bewegender Antrieb zugeordnet und der mit einer Krafterkennung ausgerüstet wird, über die bei jeder Fahrt des Industrietores die vom Antrieb aufgewendete Kraft gemessen und in Form einer Kraftkurve in einem Speicher mit der nachfolgenden Kraftkurve vergleichbar abgelegt wird, wobei wenn bei Vergleich der Kraftkurven ein Überschreiten vorgegebener Grenzwerte erkennbar wird, bei Aufwärtsfahrt ein Stopp durch die Torsteuerung bei Erreichen des Grenzwertes durchgeführt und bei Abwärtsfahrt auf Reversieren geschaltet wird.

Bei bekannten Industrietoren, vor allem Sektional-, Roll-, Schnelllauf-, Deckelfalt-, seitlichen Falttoren und Schiebetoren ist eine sog. Krafterkennung bekannt, wozu aufwendigerweise Spiralkabel, Tordosen, Optosensoren und Schlaffseilschalter notwendig sind. Nachteilig ist außerdem, dass diese bekannte Krafterkennung, wenn sie denn überhaupt zum Einsatz kommt, sehr störanfällig ist, weil bei erkannten Problemen das Industrietor festsitzt und dann ein Handwerker bzw. ein Wartungstechniker herangezogen werden muss, um die aufgetretenen Probleme zu beheben. Da es sich bei den Wartungstechnikern in der Regel um Spezialisten handelt, stehen diese bei solchen Betrieben nicht sofort zur Verfügung und Stillstände sind nicht zu vermeiden. Aus der EP 1 447 518 A1 und der EP 1 304 442 A2 ist es bekannt, Sensoren und ähnliche Bauteile einzusetzen, um die Ursache für einen Stillstand des Antriebsmotors zu ermitteln. Auch die EP 1 321 619 A2 lehrt eine Antriebssteuervorrichtung mit einer Betriebszustandsinformationseinrichtung, über die kenntlich gemacht wird, wie und wo das Eingreifen einer Servicekraft notwendig ist. Bei der Einrichtung, die aus der US 5,278,480 A bekannt ist, wird die vom Antrieb aufgewendete Kraft in Form einer Kraftkurve über ein Krafterkennungsbauteil ermittelt und mit der im Speicher abgelegten vorherigen Kraftkurve verglichen. Bei Erkennen eines gefährdeten Zustandes wird der Antrieb beeinflusst, d.h. bei Aufwärtsfahrt gestoppt und bei Abwärtsfahrt auf Reversieren geschaltet. In allen Fällen muss eine Servicekraft gerufen werden, um die Gefahrensituation zu beheben.

Der Erfindung liegt die Aufgabe zugrunde, bei kleineren, überwindbaren Problemen einen Weiterbetrieb des Industrietores zu ermöglichen und zwar ohne Einschaltung einer Servicekraft.

Die Aufgabe wird gem. der Erfindung dadurch gelöst, dass bei einem Antrieb mit einem eine Kraftkurve bei jeder Fahrt des Industrietores ermittelnden Krafterkennungsbauteil, das zugleich diese Kraftkurve mit der im Speicher abgelegten, vorherigen Kraftkurve vergleichend ausgebildet ist, wobei bei Erkennen einer Gefahrensituation beim Abwärtsfahren nur im wirklichen Notfall der Antrieb zum Reversieren geschaltet wird. Dies erreicht das erfindungsgemäße Verfahren dadurch, dass durch die Torsteuerung bei Aufwärtsfahrt ein Stopp bei Erreichen eines vorbestimmten Grenzwertes und bei Abwärtsfahrt über die Krafterkennung ein Wiederholen sowie bei nochmaligem Grenzwerterreichen das Ansprechen einer Totmannschaltung durchgeführt und bei Erkennen eines solchen Problems bei der Abwärtsfahrt die dann existente Kraftkurve durch Betätigen der Totmannschaltung neu eingelernt wird, soweit das Problem bei Totmannschaltung überwindbar ist. Damit ist zunächst einmal ein Verfahren zur Verfügung gestellt, das die Möglichkeit gibt, mit den eigentlich zur Verfügung stehen Bauteilen auszukommen und lediglich durch Zusatz einer entsprechenden Software bzw. des entsprechenden Krafterkennungsbauteils eine genaue Ermittlung der aufgewendeten Kraft zu ermöglichen. Diese zu ermittelnde Kraft wird wie bekannt in Form einer Kraftkurve festgehalten und in einem Speicher abgelegt, sodass sie mit den dann folgenden Kraftkurven vergleichbar ist. Treten dann Unterschiede auf und kommt es dabei zu einer Gefahrensituation, wird der Antrieb reversiert, d. h. in die obere Endlage verfahren. Wichtig ist es, dass die Gefahrensituation einwandfrei identifiziert werden kann, ohne dass es dazu aufwendiger Zusatzeinrichtungen bedarf. Darüber hinaus ist vorteilhaft, dass durch das Ermitteln der Kraftkurve nicht nur bestimmte Werte ermittelt werden, sondern auch die Veränderung der Werte, was für das Ermitteln und Bewerten der Gefahrensituation wichtig ist. Das Industrietor kann somit so betrieben werden, dass der Antrieb mit der Krafterkennung ausgerüstet wird, über die bei jeder Fahrt des Industrietores die vom Antrieb aufgewendete Kraft gemessen und in Form einer Kraftkurve in einem Speicher mit der nachfolgenden Kraftkurve vergleichbar abgelegt wird, wobei wenn bei Vergleich der Kraftkurven ein Überschreiten vorgegebener Grenzwerte erkennbar wird, wie schon erwähnt die Torsteuerung von der Krafterkennung bei Abwärtsfahrt auf Reversieren und bei Bedarf Wiederholen der Abwärtsfahrt sowie bei nochmaligem Grenzwerterreichen auf Totmannschaltung geschaltet wird, während bei Aufwärtsfahrt durch die Torsteuerung bei Erreichen des Grenzwertes ein Stopp durchgeführt wird. Damit ist bzgl. der Aufwärtsfahrt die Sicherheit gegeben, dass am Tor festgehakte Gegenstände oder auch ein sich daran anhängender Mensch nicht in Gefahr gebracht werden, weil das Industrietor sofort angehalten wird. Die Beeinträchtigung kann dann behoben und der Betrieb des Industrietores wieder aufgenommen werden. Bei der kritischeren Abwärtsfahrt kann bei Erkennen eines Grenzwertes, d. h. bei zu großer Abweichung der Kraftkurven, nach dem dann automatisch auftretenden Reversieren, also wieder Hochfahren des Industrietores die Abwärtsfahrt neu aufgenommen werden. Tritt dann noch mal das Reversieren auf, weil der entsprechende Kraftgrenzwert erreicht wird, wird automatisch auf Totmannschaltung geschaltet, d. h. der entsprechende Taster für die Abwärtsfahrt kann nun durch Dauerdrücken dazu führen, dass das Industrietor sich weiter abwärts bewegt und den Grenzwert überfährt, sodass damit auch gleichzeitig eine neue Kraftkurve sich ergibt, die dann den problemlosen Weiterbetrieb des Industrietores sicherstellt. Nur dann, wenn bei weiteren Abwärtsfahrten automatisch wieder ein Grenzwert erreicht und das Industrietor reversiert wird, muss der Wartungsdienst eingeschaltet werden. Der personelle Aufwand beim Betrieb derartiger Industrietore kann somit deutlich verringert werden.

Wie weiter oben schon erwähnt, ist es von Vorteil, wenn bei Erkennen eines Problems bei der Abwärtsfahrt durch die Krafterkennung die dann existente Kraftkurve durch Betätigen der Totmannschaltung neu eingelernt wird, soweit das Problem bei Totmannschaltung überwindbar ist. Durch diese Verfahrensführung können Probleme, die durch Aufstoßen des Industrietores auf irgendwelche Gegenstände oder auf eine Person aufgetreten sind, problemlos erkannt und behoben werden, nur wenn dann das Reversieren automatisch wieder eintritt, ist eine nicht ohne Reparatur behebbare Problematik vorhanden.

Vorteilhaft ist weiter, dass der Antrieb mit einer automatisch zuschaltbaren Reserveantriebskraft ausgerüstet wird. Dadurch können kurzfristig besondere Kraftanstiege (Verklemmen) überwunden werden.

Weiter ist es vorteilhaft, wenn bei Überschreiten vorgegebener Grenzwerte dieses optisch und/oder akustisch angezeigt wird.

Zur Verwirklichung des Verfahrens ist eine Einrichtung vorgesehen, bei der der das Verfahren des Industrietores überwachenden und regelnden Torsteuerung ein die notwendige Kraft zum Bewegen des Industrietores messender Antrieb mit Krafterkennungsbauteil zugeordnet ist, das zugleich die jeweilige Kraftkurve mit der zuletzt in einem Speicher abgelegten, vorherigen Kraftkurve vergleichend und bei Erkennen einer Gefahrensituation den Antrieb entsprechend beeinflussend einstellbar ist. Dieser Torsteuerung ist erfindungsgemäß eine Totmannschaltung mit Totmanntaster zugeordnet, die bei Anstieg der Kraftkurve und Ansprechen eines Krafterkennungsbauteils die Torsteuerung bei einer wiederholten Abwärtsfahrt den Antrieb beeinflussend und bei überwindbarem Hindernis die jeweilige Kraftkurve neu einlernend geschaltet ist. Damit ist bei der kritischen Abwärtsfahrt die Möglichkeit gegeben, einen nichtproblematischen Grenzwert zu überfahren, ohne dass eine Servicekraft bemüht werden muss. Durch automatisches Einlesen der "neuen" Kraftkurve ist ein problemloser Weiterbetrieb des Industrietores möglich.

Bei einer zweckmäßigen Ausführungsform der Erfindung ist vorgesehen, dass das Krafterkennungsbauteil die Gefahrensituation über einen unzulässigen Anstieg der Kraft bzw. der Kraftkurve erkennend ausgebildet ist, wobei dieser Punkt des unzulässigen Anstieges der Kraftkurve einstellbar ist. Mit einer derartigen Ausführung ist es vorteilhaft möglich, über das Krafterkennungsbauteil - wobei als Krafterkennungsbauteil zweckmäßigerweise ein Frequenzumrichter o. ä. zum Einsatz kommt - eine Kraftkurve zu ermitteln. Dabei ist, nicht nur die Kraftkurve messbar, sondern es kann auch genau vorgegeben werden, bei welchem Grenzwert die Torsteuerung entsprechend "informiert" wird, wobei das Krafterkennungsbauteil zwischen 1 und 100 % Kraftanstieg einstellbar ist. Sowohl beim Aufwärtsfahren des Tores wie auch beim Abwärtsfahren des Tores ist immer ein bestimmter Kraftanstieg zu verzeichnen, sodass es nicht vorteilhaft wäre, wenn schon bei einem geringen Kraftanstieg die Torsteuerung angesteuert würde. In der Regel wird man bei 30 % oder 50 % Kraftanstieg das Krafterkennungsbauteil die Torsteuerung ansteuernd ausbilden bzw. einstellen.

Um eventuelle starke Kraftanstiege überbrücken zu können, die beispielsweise beim leichten Verklemmen des Industrietores auftreten können, ist es von Vorteil, wenn der das Industrietor bewegende Antrieb mit einer automatisch zuschaltbaren Reserveantriebskraft ausgerüstet ist. Aufgrund einer solchen Ausrüstung des Antriebes können vor allem kurzfristig solche Kraftanstiege beherrscht werden.

Optimal ist es, wenn wie vorgeschlagen, der Torsteuerung die Aufwärtsfahrt und die Abwärtsfahrt auslösende Taster zugeordnet sind, die einem vom Boden aus zu erreichenden Regelkasten zugeordnet sind und wobei der die Abwärtsfahrt auslösende Taster bei wiederholtem Erkennen einer Gefahrensituation in Totmannschaltungsbetrieb umschaltend ausgebildet ist. Während beim ersten Erkennen eines Gefahrenpunktes oder eine Gefahrensituation das Industrietor einfach noch einmal in Abwärtsfahrt gebracht wird, um so eine neue Kraftkurve zu lesen, gibt der Totmannschaltungsbetrieb die Möglichkeit, auch bei dann noch mal reversierendem Tor den Gefahrenpunkt entweder genau zu ermitteln und zu identifizieren oder aber das Tor durch Dauerbetätigen des die Abwärtsfahrt auslösenden Tasters die "kleine" Gefahrensituation zu überbrücken, die entsprechende Kraftkurve zu ermitteln und dann den problemlosen Weiterbetrieb des Industrietores sicherzustellen. Erst dann, wenn durch fortwährendes Reversieren des Industrietores bei der Abwärtsfahrt klargestellt ist, dass ein "besonderer" Schaden vorhanden ist, wird man einen Wartungstechniker wohl oder übel einschalten.

Bei der Aufwärtsfahrt kann es zu Problemen dadurch kommen, dass sich etwas am Tor festgehakt hat, oder beispielsweise ein Kind sich angehängt hat und mit hochgezogen werden kann. Um dieses sicher zu verhindern, sieht die Erfindung vor, dass die Torsteuerung bei Betätigen des die Aufwärtsfahrt auslösenden Tasters bei Erkennen einer Gefahrensituation das Industrietor über die Software sofort stoppend ausgeführt ist. Damit ist eine Einzugssicherung verwirklicht, die den gesetzlichen und behördlichen Auflagen genügt.

Die durch das Krafterkennungsbauteil ermittelte Gefahr bzw. Beeinträchtigung des Industrietores sollte zweckmäßig auch deutlich kennbar gemacht werden, wozu vorgesehen ist, dass dem den Antrieb und die Torsteuerung aufnehmenden Kasten und dem Regelkasten eine Signalleuchte zugeordnet und mit der Torsteuerung bzw. dem Krafterkennungsbauteil steuerungstechnisch verbunden sind. Das Krafterkennungsbauteil spricht somit die Torsteuerung und gleichzeitig auch die Signalleuchten an, sodass der Benutzer rechtzeitig und genau gewarnt wird. Natürlich ist auch ein akustisches Signal und ein entsprechender Geber möglich oder auch die Verwendung beider Signaleinrichtungen.

Das Krafterkennungsbauteil ist bzgl. der Zunahme der Kraft einstellbar, wie weiter vorne ausgeführt ist. Bei größeren Änderungen des Torlaufverhaltens kann aber der ansonsten automatische Regelalgorithmus nicht mehr beeinflusst werden, d. h. das Krafterkennungsbauteil ist bzgl. der Krafterkennung von außen unbeeinflussbar ausgeführt. Auch bei Stromverlust kann die letzte Kraftkurve im Speicher abgelegt und erkannt werden, weil gem. der Erfindung der Speicher selbst als nichtvolatiler Speicher ausgebildet ist. Dies genügt den TÜV-Bestimmungen in vorteilhafter Weise.

Die Erfindung zeichnet sich insbesondere dadurch aus, dass eine Einrichtung und ein Verfahren geschaffen sind, mit denen es möglich ist, ohne großen Aufwand und auch insbesondere aufwendige Installationen größere und kleinere Industrietore mit einer wirksamen Krafterkennung mit Totmannschaltung zu betreiben. Vor allem über die Totmannschaltung ist die Möglichkeit gegeben, solche Industrietore mit einer wirksamen Krafterkennung zu betreiben, die zweckmäßig und notwendig bei einem Sektionaltor oder ähnlichen Toren einzusetzen ist, da dort die Federn bzw. die Federkraft nach einer bestimmten Anzahl von Öffnungsvorgängen sich verändert bzw. die Laufrollen und Scharniere schwergängig werden können. Über die Krafterkennung wird kontinuierlich eine angepasste Kraftkurve ermittelt und im Speicher abgelegt, sodass diese sich ja "schleichend" ergebenden Probleme keine mehr sind, weil die entsprechende Kraftkurve die eingetretenen Beeinträchtigungen nicht grundsätzlicher Art berücksichtigt. Tritt dagegen ein darüber hinausgehendes Problemereignis ein, tritt beim Vergleich der Kraftkurven bei zu großen Divergenzen die Krafterkennung bzw. das Krafterkennungsbauteil mit Totmannschaltung in Aktion und ermöglicht dann einen Weiterbetrieb, wenn es sich um ein entsprechend geringes Problem handelt. Beim Überfahren oder Durchfahren dieses kleinen Hindernisses liest das Krafterkennungsbauteil eine neue, dieses berücksichtigende Kraftkurve, sodass das Industrietor wieder weiterbetrieben werden kann. Gibt es dann doch weitere, weil größere Probleme, muss dann erst ein Wartungstechniker eingeschaltet werden. Damit ist die Anzahl von Problemen wesentlich geringer als bei bisherigen Krafterkennungseinrichtungen und darüber hinaus sind alle Sicherheitsvorschriften voll berücksichtigt und können wirksam beachtet werden.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: ein geöffnetes Industrietor,
- Figur 2: die Anordnung des Antriebes mit Torsteuerung und Krafterkennungsbauteil,
- Figur 3: den Regelkasten mit den zur Bedienung des Industrietores notwendigen Tastern und
- Figur 4: verschiedene Kraftkurven für die Aufwärts- und Abwärtsfahrt.

Figur 1 zeigt ein geöffnetes Industrietor 1, das über den hier nicht erkennbaren Antrieb 2 in diese Position hochgefahren ist. Dem nicht erkennbaren Antrieb 2 ist die Torsteuerung 4 zugeordnet. Am oberen Rand der Toröffnung ist ein Radarfühler 5 positioniert und am unteren Rand 8 des Industrietores 1 sind Sensoren 6 angebracht, um so das Industrietor bei ankommenden Fahrzeugen rechtzeitig öffnen zu können.

Oberhalb des Bodens 7 ist auf der Innen- oder auf der Außenseite eines solchen Tores ein Regelkasten 9 angebracht, dem verschiedene Taster zugeordnet sind, was anhand der Beschreibung zu Figur 3 noch näher erläutert wird.

Das Industrietor 1 bewegt sich innerhalb der Toröffnung und geführt durch Torständer 20.

Figur 2 zeigt die Anordnung des Antriebes 2 oberhalb des Industrietores 1. Der Antrieb und die dazugehörige Torsteuerung 4 sind in einem Kasten 3 untergebracht. In dem gleichen Gehäuseteil, in dem die Torsteuerung 4 fixiert ist, ist auch ein Krafterkennungsbauteil 16 mit untergebracht, über das die beim Auf- und Abwärtsfahren des Industrietores 1 benötigte Kraft ermittelt und in Form einer Kraftkurve festgehalten wird. Diese Kraftkurven 22, die in Figur 4 gezeigt sind, werden nach Ermittlung in einem Speicher 17 abgelegt, sodass sie jeweils mit der neuen Kraftkurve 23 verglichen werden können. Aufgrund der auftretenden Werte können dann durch den Vergleich Probleme erkannt und wie weiter hinter noch erläutert behoben werden. Auf dem Kasten 3 ist eine Signalleuchte 19 angebracht, die ebenso in Wirkung tritt, wie die dem Regelkasten 9 zugeordnete Signalleuchte 12. Auf diese Weise wird der Benutzer oder Eigentümer darauf aufmerksam gemacht, dass irgendwelche Probleme vorhanden sind.

Figur 3 zeigt den Regelkasten 9 in Draufsicht, wobei erkennbar ist, dass ein Taster 10 für die Aufwärtsbewegung und ein zweiter Taster 11 für die Abwärtsbewegung des Industrietores 1 vorgesehen sind. Außerdem ist die schon erwähnte Signalleuchte 12 vorhanden, die den Benutzer darauf aufmerksam macht, dass irgendwelche Probleme bestehen können.

Beim Betätigen des Tasters 10 fährt das Industrietor 1 in die obere Endstellung, wobei während dieser Fahrt z. B. die Kraftkurve 15, die in Figur 4 gezeigt ist, ermittelt wird. Liegt diese nun um einen bestimmten Betrag über der vorherigen Kraftkurve 18, wie in Figur 4 gezeigt, wird dies durch Einschalten der Signalleuchten 12, 19 kenntlich gemacht und führt dazu, dass entweder das Industrietor 1 reversiert, also in die obere Endlage verfahren wird oder aber beim Aufwärtsfahren angehalten wird. Letzteres ist der Fall, wenn die Kraftkurve 22 deutlich abweichend von der Kraftkurve 23 verläuft.

Tritt beim weiteren Abwärtsfahren nach Betätigung des Tasters 11 erneut eine Situation der Kraftkurven 22 und 23 auf, und wird das Industrietor 1 wieder in die obere Endstellung gefahren, kann eine weitere Betätigung nur über den dann in Totmannschaltung befindlichen Taster 11 erfolgen, der dann als Totmanntaster 25 dient. Nur bei Dauerdruck ist es dann möglich, das Industrietor 1 noch einmal abzusenken und eine neue Kraftkurve zu ermitteln. Ist dies so möglich, d. h. erreicht das Industrietor 1 den unteren Endpunkt seiner Laufbahn, kann mit der dann ja neuen Kraftkurve 22 weiter gefahren werden, soweit keine weiteren Probleme auftreten.

Vorteile sind somit, dass das Industrietor 1 ohne einen gesonderten oder spezialisierten Techniker wieder in Gang gesetzt werden kann, wenn entsprechend "kleinere" Probleme beim Abwärts- oder Aufwärtsfahren aufgetreten sind. Das Krafterkennungsbauteil 16, also beispielsweise ein Frequenzumrichter sorgt dafür, dass bei jeder Fahrt sowohl auf wie ab, eine neue Kraftkurve 15, 18, 22, 23 aufgezeichnet und im Speicher 17 abgelegt wird. So kann sich das System vorteilhaft auf Änderungen einstellen und ein Weiterbetrieb des Industrietores 1 sicherstellen. Die Kraftkurven werden im nichtvolatilen Speicher 17 abgelegt, sodass auch bei Stromverlust die Sicherheitsbedingungen eingehalten werden können, was die TÜV-Bestimmungen verlangen. Bei größeren Änderungen des Torlaufverhaltens, kann der automatische Regelalgorithmus nicht mehr korrigierend eingreifen, das Tor kann aber noch geschlossen bzw. das Problem kann behoben werden, wozu die Totmannschaltung sich wie erfindungsgemäß vorgeschlagen anbietet. Während beim Aufwärtsfahren das Industrietor 1 gestoppt wird, was eine Einzugssicherung darstellt, leuchtet beim Reversieren in die obere Endlage nach dem Abwärtsfahren die Signalleuchte 19 auf dem Kasten 3 der Torsteuerung 4 dauernd auf. Hierdurch sieht der Betreiber, dass die Krafterkennung ausgelöst hat. Dieses kann natürlich auch dadurch geschehen, dass das Industrietor 1 durch das Auflaufen auf eine Person oder einen Gegenstand reversiert hat. Durch Bedienung der Taste 11 fährt das Industrietor 1 automatisch nach unten und die Kontrollleuchte bzw. Signalleuchte 19 erlischt. Es besteht aber auch die Möglichkeit, dass das Industrietor 1 bei der Bedienung der Taste 11 erneut reversiert und wieder in die obere Endlage verfahren wird. Diese bedeutet, dass die Krafterkennung ein Problem festgestellt hat, das es erforderlich macht, dass die Kraftkurve neu eingelesen wird. Das Einlesen bzw. Einlernen geschieht so, dass der Taster 11 bei der Abfahrt festgehalten wird, wobei gleichzeitig die Signalleuchte 19 an der Torsteuerung 4 blinkt. Durch das Festhalten des Tasters 11 bis zur unteren Endlage lernt die Krafterkennung im Hintergrund eine neue Kraftkurve. Erreicht das Tor die untere Endlage, dann erlischt die Signalleuchte 19, sodass das Industrietor 1 dann wieder in der Lage ist, automatisch zu öffnen und zu schließen.

Sollte bei der nächsten Torabwärtsfahrt doch ein schwerwiegendes Problem auftreten, so reversiert das Industrietor 1 erneut und bleibt in der oberen Endlage. Der Benutzer kann diesen Vorgang dann nochmals wiederholen und ggf. nur das Industrietor 1 schließen und anschließend das Torsystem durch einen Fachmann warten lassen.

## Patentansprüche

1. Verfahren zum Betreiben eines Industrietores (1) mit Hilfe einer Torsteuerung (4), der ein das Industrietor (1) mit messbarer Kraft bewegender Antrieb (2) zugeordnet und der mit einer Krafterkennung ausgerüstet wird, über die bei jeder Fahrt des Industrietores (1) die vom Antrieb (2) aufgewendete Kraft gemessen und in Form einer Kraftkurve (18, 23) in einem Speicher (17) mit der nachfolgenden Kraftkurve (15, 22) vergleichbar abgelegt wird, wobei wenn bei Vergleich der Kraftkurven (15, 22, 18, 23) ein Überschreiten vorgegebener Grenzwerte erkennbar wird, bei Aufwärtsfahrt ein Stopp durch die Torsteuerung (4) bei Erreichen des Grenzwertes durchgeführt und bei Abwärtsfahrt auf Reversieren geschaltet wird,
**dadurch gekennzeichnet,**
**dass** durch die Torsteuerung (4) bei Aufwärtsfahrt ein Stopp bei Erreichen eines vorbestimmten Grenzwertes und bei Abwärtsfahrt über die Krafterkennung ein Wiederholen sowie bei nochmaligem Grenzwerterreichen das Ansprechen einer Totmannschaltung durchgeführt und bei Erkennen eines solchen Problems bei der Abwärtsfahrt die dann existente Kraftkurve (18, 23) durch Betätigen der Totmannschaltung neu eingelernt wird, falls das Problem bei Totmannschaltung überwindbar ist.

2. Verfahren nach Anspruch 1, **dadurch gekennzeichnet,**
**dass** bei Überschreiten vorgegebener Grenzwerte dieses optisch und/oder akustisch angezeigt wird..

3. Verfahren nach Anspruch 1,
**dadurch gekennzeichnet,**
**dass** der Antrieb (2) mit einer automatisch zuschaltbaren Reserveantriebskraft ausgerüstet wird.

4. Einrichtung zum Erkennen der beim Verfahren von Industrietoren (1) vom Antrieb (2) aufgewendeten Kraft und damit zur Durchführung des Verfahrens nach Anspruch 1, mit einer das Verfahren des Industrietores (1) überwachenden und regelnden Torsteuerung (4), der ein das Industrietor (1) mit messbarer Kraft bewegender Antrieb (2) zugeordnet ist, der ein eine Kraftkurve (15) bei jeder Fahrt des Industrietores (1) ermittelndes Krafterkennungsbauteil (16) zugeordnet ist, das zugleich diese Kraftkurve (15, 22) mit der in einem Speicher (17) der Torsteuerung (4) abgelegten, vorherigen Kraftkurve (18, 23) vergleichend und bei Erkennen einer Gefahrensituation den Antrieb (2) bei der Aufwärts- oder Abwärtsfahrt beeinflussend einstellbar ist,
**dadurch gekennzeichnet,**
**dass** die Torsteuerung (4) über eine Totmannschaltung verfügt, die durch die Torsteuerung (4) bei Abwärtsfahrt über die Krafterkennung bei einem Wiederholen sowie bei nochmaligem Grenzwerterreichen geschaltet ist, wobei bei Erkennen eines solchen Problems bei der Abwärtsfahrt die dann existente Kraftkurve (18, 23) durch Betätigen der Totmannschaltung neu eingelernt wird, falls das Problem bei Totmannschaltung überwindbar ist.

5. Einrichtung nach Anspruch 4,
**dadurch gekennzeichnet,**
**dass** das Krafterkennungsbauteil (16) auf einen vorbestimmten Punkt des unzulässigen Anstieges der Kraftkurve (15, 18, 22, 23) und zwar zwischen 1 und 100% Kraftanstieg einstellbar ist.

6. Einrichtung nach Anspruch 5,
**dadurch gekennzeichnet,**
**dass** der Antrieb (2) mit einer automatisch zuschaltbaren Reserveantriebskraft ausgerüstet ist.

7. Einrichtung nach Anspruch 4,
**dadurch gekennzeichnet,**
**dass** der Torsteuerung (4) die Aufwärtsfahrt und die Abwärtsfahrt auslösende Taster (10, 11) zugeordnet sind, die einem vom Boden (7) aus zu erreichenden Regelkasten (9) zugeordnet sind und wobei der die Abwärtsfahrt auslösende Taste (11) bei wiederholtem Erkennen einer Gefahrensituation in Totmannschaltungsbetrieb umschaltend ausgebildet ist.

8. Einrichtung nach Anspruch 4,
**dadurch gekennzeichnet,**
**dass** die Torsteuerung (4) bei Betätigen des die Aufwärtsfahrt auslösenden Tasters (10) bei Erkennen einer Gefahrensituation das Industrietor (1) über die Software sofort stoppend ausgeführt ist.

9. Einrichtung nach Anspruch 5,
**dadurch gekennzeichnet,**
**dass** dem den Antrieb (2) und die Torsteuerung (4) aufnehmenden Kasten (3) und dem Regelkasten (9) eine Signalleuchte (12, 19) zugeordnet und mit der Torsteuerung (4) bzw. dem Krafterkennungsbauteil (16) steuerungstechnisch verbunden sind.

10. Einrichtung nach einem der vorhergehenden Ansprüche,
**dadurch gekennzeichnet,**
**dass** das Krafterkennungsbauteil (16) die Krafterkennung gegen von außen einwirkende Kraft schützend und der Speicher (17) als nicht volatiler Speicher ausgebildet ist.

## Claims

1. Procedure for operating an industrial door (1) with the help of a door control unit (4) that is assigned a drive (2) that moves the industrial door (1) with measurable force and that is fitted with a force sensor through which the force applied by the drive (2) is measured on every movement of the industrial door (1) and saved to a memory (17) in the form of a force curve (18, 23) comparable with the subsequent force curve (15, 22), whereby if on a comparison of the force curves (15, 22, 18, 23) an overrun of given limit values is apparent, the door control unit (4) carries out a stop in the case of upward travel when the limit value is reached, and in the case of downward travel switching to reverse is carried out
**characterised in that**
in the case of upward travel the door control unit (4) carries out a stop when a preset limit value is reached, and in the case of downward travel a repeat via the force sensor, and if the limit value is reached again, a response by a dead-man circuit, and if a problem of this kind is detected on downward travel, the then existing force curve (18, 23) is re-programmed by actuating the dead-man circuit, if the problem can be overcome with a dead-man circuit.

2. Procedure in accordance with Claim 1
**characterised in that**
if given limit values are overrun this is indicated optically and/or acoustically.

3. Procedure in accordance with Claim 1
**characterised in that**
the drive (2) is equipped with automatically activatable reserve drive force.

4. Device for detecting the force applied by the drive (2) when moving industrial doors (1) and thus to carrying out the procedure in accordance with Claim 1, with a door control unit (4) monitoring and controlling the movements of the industrial door (1) that is assigned a drive (2) moving the industrial door (1) with measurable force, which is assigned a sensor component (16) measuring the force curve (15) on all travel of the industrial door (1) that at the same time can be set to compare this force curve (15, 22) with the previous force curve (18, 23) stored in a memory (17) of the control unit (4) and if a hazardous situation is detected can influence the drive (2) during upwards or downwards travel, **characterised in that**
the door control unit (4) has a dead-man circuit that is switched by the door control unit (4) on downward travel through the force sensor on a repeat as well as if the limit value is reached again, whereby if a problem of this kind is detected on downward travel, the then existing force curve (18, 23) is re-programmed by actuating the dead-man circuit, if the problem can be overcome with a dead-man circuit.

5. Device in accordance with 4
**characterised in that**
the force sensor component (16) can be set to a predefined point of the inadmissible increase in the force curve (15, 18, 22, 23) namely between 1 and 100% force increase.

6. Device in accordance with Claim 5
**characterised in that**
the drive (2) is equipped with automatically activatable reserve drive force.

7. Device in accordance with Claim 4
**characterised in that**
the pushbuttons (10, 11) activating upward travel and downward travel are assigned to the door control unit (4) and are assigned in a control box (9) that can be accessed from the floor (7) and whereby the pushbutton that activates downward travel (11) is designed to switch to dead-man circuit mode if a recurrent hazardous situation is detected.

8. Device in accordance with Claim 4
**characterised in that**
the door control unit (4) is designed to stop the industrial door (1) immediately through the software if the pushbutton that activates upward travel (10) is actuated on detection of a hazardous situation.

9. Device in accordance with Claim 5,
**characterised in that**
a signal lamp (12, 19) is assigned to the box (3) holding the drive (2) and the door control unit (4) and to the control box (9) and connected with the door control unit (4) and/or force sensor component (16) for control purposes.

10. Device in accordance with one of the above Claims, **characterised in that**
the force sensor component (16) is designed to protect the force sensor against forces acting from outside and the memory (17) as a non-volatile memory.

## Revendications

1. Procédé destiné à faire fonctionner un portail industriel (1) à l'aide d'une commande de portail (4) à laquelle est attribué un entraînement (2) déplaçant le portail industriel (1) avec une force mesurable et qui est équipé d'une détection de force par l'intermédiaire de laquelle la force appliquée par l'entraînement (2) est mesurée à chaque déplacement du portail industriel (1) et sauvegardée dans une mémoire (17) sous la forme d'une courbe de force (18, 23) pouvant être ainsi comparée avec la courbe de force suivante (15, 22), sachant que dès qu'un dépassement des valeurs limites prescrites est détecté lors de la comparaison des courbes de force (15, 22, 18, 23), un arrêt est effectué par la commande de portail (4) lorsque la valeur limite est atteinte pendant un déplacement vers le haut, la marche étant inversée pendant un déplacement vers le bas,
**caractérisé par le fait**
**que** la commande de portail (4) ordonne en marche avant un arrêt lorsqu'une valeur limite prédéfinie est atteinte, et en marche arrière via la détection de force une répétition et la réponse d'une commande de l'homme mort si la valeur limite est à nouveau atteinte, la courbe de force (18, 23) existant alors étant à nouveau apprise en actionnant la commande de l'homme mort en cas de détection d'un tel problème en descente au cas où le problème ne peut pas être surmonté par la commande de l'homme mort.

2. Procédé selon la revendication 1,
**caractérisé par le fait**
**que** tout dépassement des valeurs limites prescrite est signalé optiquement et/ou acoustiquement.

3. Procédé selon la revendication 1,
**caractérisé par le fait**
**que** l'entraînement (2) est équipé d'une force d'entraînement de réserve pouvant être mise en circuit automatiquement.

4. Dispositif destiné à détecter la force appliquée par l'entraînement (2) lors du déplacement de portails industriels (1) et ainsi à exécuter le procédé selon la revendication 1, avec une commande de portail (4) surveillant et régulant le procédé de portail industriel (1), à laquelle est attribué un entraînement (2) déplaçant le portail industriel (1) avec une force mesurable, à laquelle est attribuée un composant de détection de force (16) définissant une courbe de force (15) lors de chaque déplacement du portail industriel (1), lequel peut être réglé de façon à comparer d'abord cette courbe de force (15, 22) avec la courbe de force précédente (18, 23) sauvegardée dans une mémoire (17) de la commande de portail (4), et à influencer l'entraînement (2) lors du déplacement vers le haut ou vers le bas en cas de détection d'une situation de danger,
**caractérisé par le fait**
**que** la commande de portail (4) dispose d'une commande de l'homme mort, qui est activée par la commande de portail (4) lors du déplacement vers le bas via la détection de force en cas de répétition et si la valeur limite est à nouveau atteinte, sachant qu'en cas de détection d'un tel problème lors du déplacement vers le bas, la courbe de force (18, 23) existant alors est à nouveau apprise en actionnant la commande de l'homme mort au cas où le problème ne peut pas être surmonté par la commande de l'homme mort.

5. Dispositif selon la revendication 4,
**caractérisé par le fait**
**que** le composant de détection de force (16) peut être réglé sur un point prédéterminé de la hausse inadmissible de la courbe de force (15, 18, 22, 23), à savoir entre 1 et 100% d'augmentation de force.

6. Dispositif selon la revendication 5,
**caractérisé par le fait**
**que** l'entraînement (2) est équipé d'une force d'entraînement de réserve pouvant être mise en circuit automatiquement.

7. Dispositif selon la revendication 4,
**caractérisé par le fait**
**qu'**à la commande de portail (4) sont attribués les interrupteurs (10, 11) déclenchant le déplacement vers le haut et le déplacement vers le bas, qui sont attribués à un boîtier de régulation (9) pouvant être atteint depuis le sol (7) et sachant que la touche (11) déclenchant le déplacement vers le bas est conçue de manière à commuter en mode de commande de l'homme mort en cas de détection répétée d'une situation de danger.

8. Dispositif selon la revendication 4,
**caractérisé par le fait**
**que** la commande de portail (4) est conçue de façon à ordonner via le logiciel un arrêt immédiat du portail industriel (1) en cas d'activation de l'interrupteur (10) déclenchant le déplacement vers le haut lors de la détection d'une situation de danger.

9. Dispositif selon la revendication 5,
**caractérisé par le fait**
**qu'**un témoin lumineux (12, 19) est attribué au boîtier (3) réceptionnant l'entraînement (2) et la commande de portail (4) et au boîtier de régulation (9), et est relié avec la commande de portail (4) et le composant de détection de la force (16) au moyen d'une technique de commande.

10. Dispositif selon une des revendications précédentes,
**caractérisé par le fait**
**que** le composant de détection de la force (16) est conçu de façon à protéger la détection de force contre les forces agissant de l'extérieur et que la mémoire (17) est conçue en tant que mémoire non volatile.
